# FASCICULE DE BREVET EUROPEEN

(11) **EP 1 116 502 B1**
(45) Date de publication et mention de la délivrance du brevet: **11.05.2005**
(21) Numéro de dépôt: 01420006.7
(22) Date de dépôt: 12.01.2001
(51) Int. Cl.: A63B 49/00

(54) **Cadre de raquette et raquette de badminton comprenant un tel cadre**
Schlägerrahmen und Badmintonschläger mit einem solchen Rahmen
Racket frame and tennis racket encompassing such a frame

(30) Priorité: 14.01.2000 FR 0000485
(43) Date de publication de la demande: 18.07.2001
(73) Titulaire: BABOLAT VS, F-69007 Lyon (FR)
(72) Inventeur: Arroyo, Pierre-Yves, 69570 Dardilly (FR); Poggi, Marc, 69008 Lyon (FR)
(74) Mandataire: Myon, Gérard Jean-Pierre

(56) Documents cités:
- DE-U- 9 216 243
- FR-A- 1 498 455
- FR-A- 2 399 259
- US-A- 2 171 223
- US-A- 3 568 290
- US-A- 5 944 624

## Description

L'invention a trait à un cadre de raquette de badminton, et à une raquette de badminton comprenant un tel cadre.

Le document DE-U-9216243 décrit un cadre de raquette correspondant.

Comme représenté sur les figures 7 et 8 qui sont respectivement une vue en perspective et une section selon la ligne VIII-VIII à la figure 7 d'un cadre de raquette classique, il est connu de former, sur l'extérieur du cadre 102 d'une raquette de badminton et à l'opposé de son manche, une gorge longitudinale 106 de réception et de protection d'une corde formant le tamis de cette raquette. Cette gorge évite que la corde ne soit exposée, notamment en cas de chocs ou de frottements du cadre contre un obstacle ou contre le sol. Le fond de cette gorge est percé d'orifices 105 traversant le cadre, chacun de ces orifices étant destiné à être équipé d'un oeillet de guidage de la corde. La largeur de cette gorge est supérieure ou égale à la largeur des orifices équipés d'oeillets, c'est-à-dire en pratique largement supérieure au diamètre de la corde. Ceci présente des inconvénients majeurs : Tout d'abord, plus la gorge 106 est large et plus le cadre 102 est affaibli sur le plan mécanique par la constitution de cette gorge, ce qui peut nuire à la rigidité du tamis de la raquette. De plus, la géométrie des oeillets connus et de leurs logements est telle que la corde est tendue entre deux oeillets sans contact avec le cadre, ce qui augmente les risques de rupture de la corde.

C'est à ces inconvénients qu'entend plus particulièrement remédier l'invention en proposant un cadre de raquette de badminton dont la rigidité n'est pas amoindrie par la création d'une zone de réception de la corde formant le tamis et qui permet un maintien efficace de cette corde dans cette zone.

Dans cet esprit, l'invention concerne un cadre de raquette de badminton comprenant des orifices de passage d'une corde destinée à former le tamis de la raquette, ces orifices étant équipés d'oeillets de guidage de la corde alors qu'au moins une zone en creux est formée par le côté extérieur du cadre pour la réception de cette corde passant dans deux de ces orifices, caractérisé en ce que la zone précitée a, sur la plus grande partie de sa longueur, une première largeur inférieure au diamètre maximum des oeillets et, au niveau de ces orifices, une seconde largeur supérieure à ce diamètre.

Grâce à l'invention, la géométrie de la zone de réception de la corde sur le côté extérieur du cadre est optimisée par rapport à sa fonction en ce sens qu'elle permet un maintien longitudinal efficace de la corde tout en la protégeant contre des chocs ou une usure par abrasion, alors que la rigidité du cadre n'est pas sensiblement affectée par la formation de cette zone sur la plus grande partie de sa longueur. Au niveau des orifices, cette zone est élargie pour permettre la réception des oeillets, cet élargissement ayant lieu sur une faible partie de la zone de réception, ce qui évite d'affaiblir le cadre.

Selon des aspects avantageux mais non obligatoires de l'invention, le cadre incorpore une ou plusieurs des caractéristiques suivantes :
- Chaque zone de réception comprend une partie allongée de largeur égale à la première largeur et deux parties d'extrémité de cette première partie, les parties d'extrémité formant chacune une zone de réception d'une partie d'un des oeillets.
- La zone en creux présente, au niveau des orifices, une section évasée, notamment globalement tronconique. Dans ce cas, on peut prévoir que le diamètre maximal de la section globalement tronconique est égal à la seconde largeur. Cette géométrie de la zone de réception permet une transmission d'efforts efficace entre chaque oeillet et la partie correspondante de la zone en creux, sans cisaillement ou déformation notable de l'oeillet.
- La première largeur est sensiblement égale ou légèrement supérieure au diamètre nominal de la corde.
- La zone en creux a, sur la plus grande partie de sa longueur, une section transversale en forme de V ou de U.
- La corde est en appui contre le cadre au niveau du fond de la zone en creux dans sa partie de première largeur, lorsqu'elle est tendue dans des oeillets logés dans des orifices de cette zone. En d'autres termes, les oeillets se raccordent à la zone de première largeur, de telle sorte que la corde est supportée par cette zone, ce qui permet d'éviter une rupture prématurée de la corde qui se produit parfois lorsque celle-ci est tendue entre des oeillets à distance du cadre.
- Il comprend plusieurs zones discrètes de réception de la corde, ces zones étant séparées deux à deux par une section du cadre dépourvue de zones de réception de la corde. Cet aspect de l'invention tire partie du fait que les zones de passage de la corde à l'extérieur du cadre peuvent être prédéterminées avant la formation du tamis et que certaines parties du côté extérieur du cadre ne sont pas destinées à recevoir une partie de la corde. Il est donc possible de ne pas ménager de zone en creux sur ces parties, notamment dans la section du cadre opposée au manche, ce qui permet de conserver au cadre une section globalement arrondie, adaptée sur le plan de la rigidité, entre les zones de réception de la corde.
- Il comprend plusieurs zones de réception de la corde, certaines au moins de ces zones étant jointives, avec certains orifices communs à deux zones adjacentes.

L'invention concerne également une raquette de badminton qui comprend un cadre tel que précédemment décrit. Une telle raquette est plus rigide que celles de l'état de la technique tout en protégeant efficacement la corde contre les risques de sectionnement, notamment en cas de chocs ou de frottements contre un obstacle.

L'invention sera mieux comprise et d'autres avantages de celle-ci apparaîtront plus clairement à la lumière de la description qui va suivre d'un mode de réalisation d'une raquette conforme à l'invention, donnée uniquement à titre d'exemple et faite en référence aux dessins annexés dans lesquels :
- La figure 1 est une vue en perspective d'un cadre de raquette conforme à l'invention avec deux oeillets de guidage en cours de mise en place ;
- La figure 2 est une coupe longitudinale de la partie avant du cadre de la figure 1 ;
- La figure 3 est une section selon la ligne III-III à la figure 2 ;
- La figure 4 est une section selon la ligne IV-IV de la figure 2 ;
- La figure 5 est une section selon la ligne V-V à la figure 2 et
- La figure 6 est une coupe longitudinale de principe, à plus grande échelle que la figure 2, du cadre des figures 1 à 5 équipé d'une corde formant tamis.

La raquette 1 représentée sur les figures comprend un cadre 2, une tige 3 et une poignée 4 de prise en main. Le cadre 2 est creux et percé d'orifices 5 joignant son côté extérieur 2a et son côté intérieur 2b. Le cadre 2 est réalisé en matière composite, telle qu'une structure à renfort de fibres de carbone et à matrice époxyde. Il pourrait également être métallique.

Sur le côté extérieur 2a, les orifices 5 ont une forme évasée. Plus spécifiquement, la zone d'entrée 5a de chaque orifice 5 a une forme globalement tronconique convergente en direction de l'intérieur du cadre 2.

Les orifices 5 sont reliés par une gorge 6 présentant une section transversale en forme de V ouvert ou de U. On note l₁ la largeur de chaque gorge 6. On note l₂ la largeur de chaque zone d'entrée 5a, qui correspond en fait à son diamètre maximum.

Dans la partie du cadre 2 opposée à la tige 3, les orifices 5 ne sont pas tous reliés par une gorge 6. Plus précisément, certaines zones 2c du cadre 2 sont dépourvues de gorges 6 sur leurs côtés extérieurs respectifs car, il n'est pas prévu qu'une corde soit disposée au niveau des zones 2c lors de la mise en place du tamis de la raquette.

Ainsi, il est formé, à la périphérie du cadre 2 et à l'opposé de la tige 3, une succession de zones discrètes z de réception d'une corde formant le tamis de la raquette, chaque zone z étant formée de deux zones d'entrée 5a d'orifices 5 et d'une gorge 6.

Des oeillets 7 sont prévus pour être mis en place dans chaque orifice 5, comme représenté par les flèches F₁ à la figure 1, afin de guider une corde 8 formant le tamis de la raquette, comme représenté à la figure 6.

Les oeillets 7 sont réalisés en matière plastique et comprennent une tige tubulaire 7a, destinée à traverser un orifice 5, et une tête 7b de forme extérieure évasée correspondant à la forme des zones d'entrée 5a. Comme il ressort plus particulièrement de la figure 6, les têtes 7b des oeillets 7 sont globalement tronconiques et leur angle au sommet α est de l'ordre de 80°. Des résultats satisfaisants peuvent être obtenus avec un angle α compris entre 70 et 90°.

L'angle au sommet des zones d'entrée 5a est sensiblement égal à l'angle α.

Compte tenu de la géométrie respective des zones 5a et des têtes 7b, il est crée un contact surfacique entre les orifices 5 et les oeillets 7, ce qui permet une transmission d'efforts efficace représentée par les flèches F₂ à la figure 6, sans risque de déformation ou de cisaillement de la tête 7b d'un oeillet 7.

Comme il ressort plus clairement de la figure 6, la géométrie évasée des zones 5a et le positionnement de la gorge 6 adjacente à chaque zone 5a permettent que la corde 8 tendue dans la gorge 6 entre les oeillets 7 repose contre le fond 6a de la gorge 6, de telle sorte que la corde est soutenue dans la gorge 6, ce qui permet de limiter les risques de rupture prématurée de la corde 8.

Selon un aspect avantageux de l'invention, la largeur l₁ est choisie égale ou légèrement supérieure au diamètre nominal d₁ de la corde 8, de telle sorte que la corde 8 est efficacement guidée transversalement dans chaque gorge 6 lorsqu'elle est tendue entre des orifices 5.

On note d₂ le diamètre maximum de la tête 7b de chaque oeillet 7, ce diamètre d₂ étant inférieur ou égal à la largeur l₂ pour permettre la mise en place des oeillets 7 dans les zones 5a des orifices 5.

La largeur l₁ est inférieure ou égale au diamètre d₂ de l'oeillet reçu dans un orifice 5 attenant à la gorge 6, ce qui correspond au fait que chaque gorge 6 a une largeur optimisée pour recevoir une corde 8 en affectant le moins possible la rigidité globale du cadre 2.

La section de la gorge 6, telle qu'elle apparaît à la figure 3, est celle d'un U ou d'un V ouvert. Les bords de cette gorge peuvent être plus ou moins ouverts, ces bords pouvant être globalement rectilignes, convexes ou concaves, en fonction de choix de conception à la portée de l'homme du métier.

Compte tenu du fait que les zones z n'affectent pas sensiblement la rigidité du cadre 2, il peut être prévu de telles zones sur la totalité de la périphérie du cadre 2, à l'exception de sa zone de raccordement avec la tige 3.

Comme les zones z sont formées par le côté 2a du cadre 2, une transmission direct des efforts de tension de la corde 8 au cadre 2 est possible, ce qui ne serait pas le cas si un bandage en élastomère était utilisé.

Comme il ressort des parties latérales de la raquette représentée aux figures 1 et 2, certaines zones z peuvent être jointives, en ce sens qu'il n'existe pas de partie du cadre dépourvue de gorge 6 entre ces zones, certains orifices 5 étant communs à deux telles zones z adjacentes. On peut en outre prévoir que toutes les zones z sont jointives deux à deux, en ce sens qu'il n'existe pas de parties équivalentes aux parties 2c représentées.

Selon une variante non représentée de l'invention, les zones z peuvent être limitées à la partie avant du cadre 2, c'est-à-dire la partie opposée à la tige 3, car c'est dans cette partie que la corde 8 est la plus exposée aux chocs ou aux frottements avec des obstacles.

Les oeillets 7 ont été représentés comme identiques. Cependant, certains oeillets 7 peuvent avoir une section adaptée au passage de plusieurs brins de corde. Dans ce cas, leur diamètre maximum d₂ est plus important et la géométrie des zones 5a est adaptée, notamment la largeur l₂.

## Revendications

1. Cadre (2) de raquette de badminton (1) comprenant des orifices (5) de passage d'une corde (8) destinée à former le tamis de la raquette, lesdits orifices étant équipés d'oeillets (7) de guidage de ladite corde alors qu'au moins une zone en creux est formée par le côté extérieur (2a) dudit cadre pour la réception de ladite corde passant dans deux desdits orifices, **caractérisé en ce que** ladite zone (z, 5a, 6) a, sur la plus grande partie de sa longueur, une première largeur (l₁) inférieure au diamètre maximum (d₂) desdits oeillets et, au niveau desdits orifices (5), une seconde largeur (l₂) supérieure audit diamètre.

2. Cadre selon la revendication 1, **caractérisé en ce que** chaque zone (z) de réception comprend au moins une partie allongée (6) de largeur égale à la première largeur (l₁) et au moins deux parties d'extrémité (5a) de ladite première partie, lesdites parties d'extrémité formant chacune une zone de réception d'une des parties (7b) d'un desdits oeillets (7).

3. Cadre selon l'une des revendications précédentes, **caractérisé en ce que** ladite zone (z) présente, au niveau desdits orifices (5), une section évasée (5a), notamment globalement tronconique.

4. Cadre selon la revendication 3, **caractérisé en ce que** le diamètre maximal (l₂) de ladite section globalement tronconique est égal à ladite seconde largeur.

5. Cadre selon l'une des revendications précédentes, **caractérisé en ce que** ladite première largeur (l₁) est sensiblement égale ou légèrement supérieure du diamètre nominal (d₁) de ladite corde (8).

6. Cadre selon l'une des revendications précédentes, **caractérisé en ce que** ladite zone (z) a, sur la plus grande partie (6) de sa longueur, une section transversale en forme de V ou de U.

7. Cadre selon l'une des revendications précédentes, **caractérisé en ce que** ladite corde (8) est en appui contre ledit cadre (2) au niveau du fond (6a) de ladite zone (z) dans sa partie (6) de première largeur, lorsqu'elle est tendue entre des oeillets (7) logés dans des orifices (5) de ladite zone.

8. Cadre selon l'une des revendications précédentes, **caractérisé en ce qu'**il comprend plusieurs zones discrètes (z) de réception de ladite corde (8), lesdites zones étant séparées deux à deux par une section (2c) dudit cadre (2) dépourvue de zone de réception (z) de ladite corde (8).

9. Cadre selon l'une des revendications 1 à 8, **caractérisé en ce qu'**il comprend plusieurs zones (z) de réception de ladite corde (8), certaines au moins desdites zones étant jointives, avec certains orifices (5) communs à deux zones adjacentes.

10. Raquette de badminton (1), **caractérisée en ce qu'**elle comprend un cadre (2) selon l'une des revendications précédentes.

## Patentansprüche

1. Rahmen (2) für einen Badmintonschläger (1) mit Durchgangslöchern (5) für eine Saite (8), die dazu dient, die Bespannung des Schlägers zu bilden, wobei die Löcher mit Führungsösen (7) für die Saite ausgerichtet sind, wobei mindestens eine vertiefte Zone von der Außenseite (2a) des Rahmens für die Aufnahme der Saite gebildet wird, die durch zwei der Löcher hindurchgeht, **dadurch gekennzeichnet, dass** die Zone (z, 5a, 6) auf den größten Bereich ihrer Länge eine erste Breite (l₁) kleiner als der maximale Durchmesser (d₂) der Ösen und an den Löchern (5) eine zweite Breite (l₂) größer als der Durchmesser aufweist.

2. Rahmen nach Anspruch 1, **dadurch gekennzeichnet, dass** jede Aufnahmezone (z) mindestens einen länglichen Bereich (6) von einer Breite gleich der ersten Breite (l₁) und mindestens zwei Endbereiche (5a) des ersten Bereichs umfasst, wobei die Endbereiche jeweils eine Aufnahmezone eines der Teile (7b) der Ösen (7) bilden.

3. Rahmen nach einem der vorhergehenden Ansprüche, **dadurch gekennzeichnet, dass** die Zone (z) an den Löchern (5) einen freigelegten Querschnitt (5a) insbesondere einen im Wesentlichen kegelstumpfförmigen Querschnitt aufweist.

4. Rahmen nach Anspruch 3, **dadurch gekennzeichnet, dass** der maximale Durchmesser (l₂) des im Wesentlichen kegelstumpfförmigen Querschnitts gleich der zweiten Breite ist.

5. Rahmen nach einem der vorhergehenden Ansprüche, **dadurch gekennzeichnet, dass** die erste Breite (l₁) im Wesentlichen gleich oder leicht größer als der Nominaldurchmesser (d₁) der Saite (8) ist.

6. Rahmen nach einem der vorhergehenden Ansprüche, **dadurch gekennzeichnet, dass** die Zone (z) über den größten Teil (6) ihrer Länge einen Querschnitt in Form eines V oder eines U aufweist.

7. Rahmen nach einem der vorhergehenden Ansprüche, **dadurch gekennzeichnet, dass** die Saite (8) sich gegen den Rahmen (2) am Grund (6a) der Zone (z) in ihrem Bereich (6) der ersten Breite abstützt, wenn sie zwischen den in den Löchern (5) der Zone gelagerten Ösen (7) gespannt ist.

8. Rahmen nach einem der vorhergehenden Ansprüche, **dadurch gekennzeichnet, dass** er mehrere diskrete Zonen (z) zur Aufnahme der Saite (8) umfasst, wobei zwei Zonen jeweils durch einen Querschnitt (2c) des Rahmens (2) ohne Aufnahmezone (z) für die Saite (8) getrennt sind.

9. Rahmen nach einem der Ansprüche 1 bis 8, **dadurch gekennzeichnet, dass** er mehrere Aufnahmezonen für (z) die Saite (8) umfasst, wobei mindestens bestimmte Zonen aneinander stoßen, wobei bestimmte Löcher (5) zwei benachbarten Zonen gemeinsam sind.

10. Badmintonschläger (1), **dadurch gekennzeichnet, dass** er einen Rahmen (2) nach einem der vorhergehenden Ansprüche aufweist.

## Claims

1. A frame (2) for a badminton racquet (1), comprising passage orifices (5) for a string (8) intended to form the strung surface of the racquet, said orifices being equipped with guide eyes (7) for said string while at least one indented zone is formed by the outer side (2a) of said frame for receiving said string passing into two of said orifices, **characterised in that** said zone (z, 5a, 6) has, over the greater part of its length, a first width (l₁) less than the maximum diameter (d₂) of said eyes and, at the level of said orifices (5), a second width (l₂) greater than said diameter.

2. A frame according to Claim 1, **characterised in that** each receiving zone (z) comprises at least one elongated part (6) of a width equal to the first width (l₁) and at least two end parts (5a) of said first part, said end parts each forming a zone for receiving one of the parts (7b) of one of said eyes (7).

3. A frame according to one of the preceding claims, **characterised in that** said zone (z) has, at the level of said orifices (5), a flared section (5a), in particular one which is frustoconical overall.

4. A frame according to Claim 3, **characterised in that** the maximum diameter (l₂) of said section which is frustoconical overall is equal to said second width.

5. A frame according to one of the preceding claims, **characterised in that** said first width (l₁) is substantially equal to or slightly greater than the nominal diameter (d₁) of said string (8).

6. A frame according to one of the preceding claims, **characterised in that** said zone (z) has, over the greater part (6) of its length, a V-shaped or U-shaped cross-section.

7. A frame according to one of the preceding claims, **characterised in that** said string (8) bears against said frame (2) at the level of the bottom (6a) of said zone (z) in its part (6) of first width, when it is stretched between eyes (7) accommodated in orifices (5) of said zone.

8. A frame according to one of the preceding claims, **characterised in that** it comprises several discrete zones (z) for receiving said string (8), said zones being separated two by two by a section (2c) of said frame (2) which is devoid of zone (z) for receiving said string (8).

9. A frame according to one of Claims 1 to 8, **characterised in that** it comprises several zones (z) for receiving said string (8), some at least of said zones being adjoining, with certain orifices (5) common to two adjacent zones.

10. A badminton racquet (1), **characterised in that** it comprises a frame (2) according to one of the preceding claims.
